# EUROPÄISCHE PATENTSCHRIFT

(11) **EP 0 709 921 B1**
(45) Veröffentlichungstag und Bekanntmachung des Hinweises auf die Patenterteilung: **24.06.1998**
(21) Anmeldenummer: 95113953.4
(22) Anmeldetag: 06.09.1995
(51) Int. Cl.: H01R 9/26

(54) **Verteilerleisten mit Querverteilung der elektrischen Leistung (II)**
Interconnection strip for transverse distribution of electric power
Barrette d'interconnexion pour repartition transversale de puissance

(30) Priorität: 31.10.1994 DE 4438802
(43) Veröffentlichungstag der Anmeldung: 01.05.1996
(73) Patentinhaber: Weidmüller Interface GmbH & Co., D-32760 Detmold (DE)
(72) Erfinder: Hanning, Walter, D-32758 Detmold (DE); Schnatwinkel, Michael, D-32051 Herford (DE); Wilmes, Manfred, D-32760 Detmold (DE)
(74) Vertreter: Stracke, Alexander, Dipl.-Ing.

(56) Entgegenhaltungen:
- EP-A- 0 222 030
- DE-A- 3 422 800
- US-A- 4 469 128
- US-A- 4 487 464

## Beschreibung

Die Erfindung betrifft eine Anordnung von zueinander parallelen Verteilerleisten mit jeweils mehreren, nebeneinander angeordneten, Stromschienenstücke beinhaltenden Leiteranschlüssen und einer Querverteilung der elektrischen Leistung über die Stromschienenstücke jeweils innerhalb der Verteilerleisten. Derartige Verteilerleisten werden zur versorgungstechnischen und steuertechnischen Verknüpfung von technischen Bauteilen wie beispielsweise Spannungsquellen, Signalempfängern, Initiatoren, Aktoren und Feldgeräten eingesetzt. Sie können zum Aufbau von Initiatorklemmenblöcken verwendet werden (EP 0 222 030 Al). Sie finden auch vielfach Verwendung in modular aufgebauten Steuerungsanlagen.

Aus dem Stand der Technik ist eine Vielzahl von Lösungen für Brückerelemente bekannt, die für die Verbindung von Leiteranschlüssen innerhalb einer Reihungsrichtung einer Verteilerleiste geeignete Vorrichtungen zur Verfügung stellen, um Potentiale zwischen den Verteilerleisten in Reihungsrichtung weiterzuleiten. Diese sogenannten Querverteiler sind beispielsweise aus der DE 43 22 535 Al, der DE 30 48 497 Al, der DE 68 91 20 40 T2 bekannt. Bei all diesen Lösungen wird die Querverteilung ausschließlich innerhalb einer Verteilerleiste vorgenommen, bei der aufgrund der Anschlußsituation der angeschlossenen Bauteile bestimmte Potentiale an den Anschlußstellen benötigt werden. Hierbei verläßt die üblicherweise als Querverteilung bezeichnete Weiterleitung der Potentiale jedoch die Verteilerleiste nicht, es werden lediglich Anschlußelemente in Reihungsrichtung miteinander verbunden.

Der vorliegenden Erfindung liegt die Aufgabe zugrunde, eine Ausgestaltung aufzuzeigen, mit der parallel zueinander angeordnete Verteilerleisten zuverlässig und einfach zumindest bereichsweise bei zusätzlicher Potentialverzweigungsmöglichkeit auf das gleiche Potential gebracht werden können.

Die erfindungsgemäße Lösung besteht darin, daß zumindest ein Leiteranschluß einer Verteilerleiste und der angrenzende Leiteranschluß zumindest einer parallel zueinander angeordneten Verteilerleiste an ihren Stromschienenstücken bodenseitige Steckkontaktelemente für eine zur Querverteilung zusätzliche Potentialverzweigung haben und ein Brücker vorgesehen ist, der ein Kontaktfederbein aufweist, mit dem ein das bodenseitige Steckkontaktelement des einen Leiteranschlusses zur Potentialverzweigung kontaktierendes Stromleitstück kontaktierbar ist und der Brücker zumindest ein Steckkontaktelement aufweist, mit dem das bodenseitige Steckkontaktelement des angrenzenden anderen Leiteranschlusses der Verteilerleiste kontaktierbar ist. Dank dieser Ausgestaltung ist es somit möglich, beispielsweise von einer ein Plus-potential führenden ersten Verteilerleiste dieses Pluspotential mit Hilfe des Brückers auch in eine parallel angeordnete Verteilerleiste zu führen, die dann ganz oder bis zu einer bestimmten Polzahl eben dieses Pluspotential führt. Darüber hinaus kann von dieser Verzweigungsstelle über das Stromleitstück in dem einen bodenseitigen Steckkontaktelement des einen Leiteranschlusses eine zusätzliche Potentialverzweigung erfolgen, die beispielsweise zu einer Kontroll- oder Signaleinrichtung, einer Leiterplatte oder zu einem diesen Verteilerleisten zugeordneten Elektronikmodul einer modularen Steuerungsanlage führen kann. Gerade größere und komplexe modulare Steuerungsanlagen lassen sich auf diese Weise besonders raumsparend und flexibel verzweigen und verdrahten.

In weiterer besonders zweckmäßiger Ausgestaltung sind zur Querverteilung der elektrischen Leistung in den Verteilerleisten an den Stromschienenstücken der Leiteranschlüsse seitlich Buchsenkontakte und Stecklaschen derart angeordnet, daß bei der Anreihung zur Bildung der Verteilerleiste die Stecklaschen die Buchsenkontakte in Reihungsrichtung benachbarter Leiteranschlüsse kontaktieren, wobei die Buchsenkontakte zur Bildung der bodenseitigen Steckkontaktelemente auch zum Boden hin offen sind. Bei diesem sehr vorteilhaften Aufbau der Verteilerleisten, der ohne gesonderte Querverteilerkämme oder Querverteilerleisten auskommt, werden somit in sehr zweckmäßiger Ausgestaltung die sowieso vorhandenen Buchsenkontakte der Leiteranschlüsse auch als bodenseitige Steckkontaktelemente genutzt, von denen dann jeweils ein aneinandergrenzendes Paar aus zwei parallel zueinander angeordneten Verteilerleisten mit dem Stromschienenstück und dem Brücker kontaktiert werden kann.

Ein Ausführungsbeispiel derartiger Verteilerleisten wird nachstehend unter Bezugnahme auf die Zeichnung näher beschrieben.
Es zeigen:
- Figur 1: in Perspektive das eingangsseitige Ende eines aus Anschlußscheiben aufgebauten Anschlußblockes einer modularen Steuerungsanlage mit Illustration der Potentialbrückung zweier parallel zueinander angeordneter Verteilerleisten des Anschlußblockes sowie der zusätzlichen Potentialverzweigung,
- Figuren 2 - 4: zwei verschiedene Seitenansichten und eine Draufsicht des Brückers, des Stromleitstückes und der beiden damit kontaktierenden Leiteranschlüsse.
- Figur 5: einen weiteren Brücker.

Figur 1 zeigt zwei Anschlußscheiben 1 und 2 eines aus einer Vielzahl derartiger Anschlußscheiben zusammengesetzen Anschlußblocks, beispielsweise einer modularen Steuerungsanlage, wobei in diesem Ausführungsbeispiel die Anschlußscheibe 2 die bezüglich der Potentialquerverteilung und Potentialverzweigung eingangsseitige Anschlußscheibe ist, die im dargestellten Ausführungsbeispiel jeweils die ersten Elemente ebenfalls modular aufgebauter Verteilerleisten 3 in entsprechenden Aufnahmen 4 im Scheibengehäuse 5 trägt. Die Einzelelemente der Verteilerleisten 3 bestehen im wesentlichen aus elektrisch leitenden Leiteranschlüssen 6, die sich in einer Gehäusescheibe 7 befinden, die auf ihrer einen Seite mit Rastzapfen 8 und auf der anderen Seite mit Rastausnehmungen dafür versehen sind, so daß sich bei Anreihung und Zusammensetzung auf diese Weise die Verteilerleiste in der gewünschten Polzahl aufbaut. Die Leiteranschlüsse 6, die im dargestellten Ausführungsbeispiel z. B. als Federzuganschlüsse ausgebildet sind, haben Stromschienenstücke 9, die alle jeweils seitliche Buchsenkontakte 10 einerseits und Stecklaschen 11 andererseits haben und zwar in derartiger Anordnung, daß beim Zusammensetzen der Verteilerleisten jeweils in den einzelnen Verteilerleisten 3 die Stecklaschen 11 kontaktierend in die Buchsenkontakte 10 benachbarter Leiteranschlüsse 6 eingreifen. Die Buchsenkontakte 10 sind dabei auch bodenseitig offen und bilden somit zugleich ein bodenseitiges Steckkontaktelement, für das auch im Bodenbereich der Gehäusescheibe 7 ein freier Zugang vorgesehen ist.

Die Anschlußscheibe 2 ist aufgrund ihrer Bestückung im dargestellten Ausführungsbeispiel beispielsweise bezüglich eines Versorgungspotentials und einer Potentialverzweigung die Eingangs- und Einspeisescheibe des Anschlußblocks. Die am Ende noch davor sitzende Anschlußscheibe 1 kann eine PE-Scheibe für den Block sein, die auch das Neutralleiterpotential über eine der im Ausführungsbeispiel vorgesehenen drei Verteilerleisten in den Anschlußblock speist. Vor den nachfolgend noch im einzelnen zu beschreibenden ersten Einzelelementen der beiden anderen benachbart nebeneinander angeordneten Verteilerleisten 3 sitzen in der Anschlußscheibe 1 bei einer derartigen Ausgestaltung einzelne Bezeichnungsträgerscheiben 12 ohne elektische Funktion. Die beiden Plus-Pfeile in Figur 1 illustrieren, daß sich in diesen beiden nebeneinander liegenden Verteilerleisten 3 ganz oder zumindest über eine bestimmte Polzahl das Pluspotential über die Stecklaschen 11 und die Buchsenkontakte 10 der Leiteranschlüsse 6 querverteilt. Von den ersten, eingangsseitigen Leiteranschlüssen 6 in den beiden Verteilerleisten 3 werden bei der Anreihung zur Querverteilung lediglich die Stecklaschen 11 benötigt, während ihre Buchsenkontakte 10 frei sind und von daher für die nachfolgend im einzelnen beschriebene überbrückende Potentialverzweigung von einer Verteilerleiste in die andere und zu einer Potentialverzweigung zusätzlich zur Querverteilung genutzt werden können.

Im dargestellten Ausführungsbeispiel ist der auch bodenseitig nutzbare freie Buchsenkontakt 10 des Leiteranschlusses 6 der mittleren Verteilerleiste 3 dazu genutzt, durch Kontaktierung mittels eines hier winkelförmig ausgebildeten Stromleitstückes 13 das Potential in dieser Anschlußscheibe 2 zu verzweigen, beispielsweise um es einem diesem Anschlußblock zugeordneten Elektronikmodul (nicht dargestellt) zuzuführen.

Das in Frage stehende Potential wird dabei durch einen in diesem betroffenen Leiteranschluß 6 einzusteckenden elektrischen Leiter (nicht dargestellt) zugeführt und wird darüber hinaus mittels eines besonderen Brückers 14 auf den angrenzenden Leiteranschluß 6 der parallel dazu angeordneten weiteren Verteilerleiste 3 geführt, in der wiederum das Potential dann durch die geschilderte elektrische Querverteilung weitergeführt wird. Der Buchsenkontakt des Leiteranschlusses 6 dieser benachbarten Verteilerleiste ist frei und kann daher durch den Brücker 14 von der Bodenseite her kontaktiert werden.

Der Brücker 14 besteht aus einer Verbindungsschiene 15, die den Abstand zwischen den beiden Leiteranschlüssen 6 der zueinander parallelen Verteilerleisten überbrückt und an derem einen Ende sich zur Bildung eines Kontaktfederbeines zwei einen Steckschlitz 16 bildende Federstücke 17 befinden. Die Federstücke erstrecken sich von der Verbindungsschiene 15 nach unten und sind im Bereich ihrer freien Enden so umgebogen, daß sie von der Seite her auf den emporstehenden Winkelabschnitt des Stromleitstückes 13 aufgesteckt werden können, so daß gute Kontaktfederkraft und ein großer Stromübertragungsquerschnitt für eine sichere Kontaktierung und Stromleitung zur Verfügung stehen.

Das andere Ende der Verbindungsschiene 15 ist umgebogen und trägt an diesem umgebogenen Ende eine nach oben verlaufende Stecklasche 18, die von der Bodenseite her kontaktierend in den Buchsenkontakt 10 dieses ersten Leiteranschlusses 6 der betroffenen Verteilerleiste kontaktieren kann, so daß auch die Potentialüberleitung von der einen auf die andere Verteilerleiste erreicht ist.

In zweckmäßiger Ausgestaltung ist an dem Brücker 14, gegenüberliegend der Stecklasche 18 und sich gegenläufig zu ihr erstreckend eine Abstützlasche 19 vorgesehen, für die eine Rippe 20 des Gehäuses 5 der Anschlußscheibe 2 eine abstützende Gegenlagerfläche bildet. Der Brücker 14 wird mit seiner Verbindungsschiene 15 dabei zweckmäßig von der Seite her zwischen zwei Rippen 21, 22 des Gehäuses 5 der Anschlußscheibe 2 eingesetzt, die entsprechende Durchtritte auch für die Federstücke 17 des Kontaktfederbeines der Stecklasche 18 sowie die Abstützlasche 19 und das Stromleitstück 13 haben. Nach entsprechender Bestückung der Anschlußscheibe 2 stehen somit das obere Ende des Stromleitstückes 13 und der Stecklasche 18 des Brückers 14 in die Aufnahmen 4 vor, so daß es beim Einsetzen der Verteilerleisten 3 zu der gewünschten Kontaktierung kommt.

Auch anderweitig aufgebaute Verteilerleisten können mit einem derartigen Brücker potentialüberführend verbunden werden, soweit sie jeweils mindestens einen Leiteranschluß mit freiem bodenseitigen Steckkontaktelement haben. In anderweitigen Benutzungsfällen für derartige Verteilerleisten kann das Stromleitstück 13, dann gegebenenfalls in völlig anderer Formgestaltung, beispielsweise zu einer benachbart angeordneten, beispielsweise direkt im Gehäuse des Anschlußblockes angeordneten Funktionsleiterplatte führen. Bei Einsatz in Initiatorenklemmenblocks könnte das Stromleitstück 13 in anderer Formgestalt beispielsweise zuKontrolleuchten oder Signaleinrichtungen führen.

Anstatt der vorstehend beschriebenen zweipoligen Querverteilung kann auch eine mehrpolige Verteilung mit einem mehrpoligen Brücker 14' auf mehrere parallele Verteilerleisten vorteilhaft sein. Der in Figur 5 illustrierte Brücker 14' hat hierzu eine verlängerte Verbindungsschiene 15' mit den Federstücken 17. Zwischen ihnen und dem nicht dargestellten umgebogenen Ende mit einer Stecklasche 18 sind an Einkröpfungen 27 der Verbindungsschiene 15' weitere nach oben weisende Stecklaschen 18 vorgesehen.

## Patentansprüche

1. Anordnung von zueinander parallelen Verteilerleisten mit jeweils mehreren nebeneinander angeordneten, Stromschienenstücke (9) beinhaltenden Leiteranschlüssen (6) und einer Querverteilung der elektrischen Leistung über die Stromschienenstücke jeweils innerhalb der Verteilerleisten, **dadurch gekennzeichnet,** daß zumindest ein Leiteranschluß (6) einer Verteilerleiste (3) und der angrenzende Leiteranschluß (6) zumindest einer weiteren parallel zueinander angeordneten Verteilerleiste (3) an ihren Stromschienenstücken (9) bodenseitige Steckkontaktelemente (10) für eine zur Querverteilung zusätzliche Potentialverzweigung haben und ein Brücker (14, 14') vorgesehen ist, der ein Kontaktfederbein (16, 17) aufweist, mit dem ein das bodenseitige Steckkontaktelement (10) des einen Leiteranschlusses (6) der einen Verteilerleiste (3) zur Potentialverzweigung kontaktierendes Stromleitstück (13) kontaktierbar ist und der Brücker (14, 14') ferner mindestens ein Steckkontaktelement (18) aufweist, mit dem das bodenseitige Steckkontaktelement (10) des angrenzenden Leiteranschlusses (6) der benachbarten Verteilerleiste (3) kontaktierbar ist.

2. Anordnung nach Anspruch 1, dadurch gekennzeichnet, daß der Brücker (14, 14') ein zu dem Steckkontaktelement (18) entgegengesetzt verlaufendes Abstützelement (19) aufweist.

3. Anordnung nach einem der vorhergehenden Ansprüche, dadurch gekennzeichnet, daß der Brücker (14) eine Verbindungsschiene (15) zur Überbrückung des Abstandes zwischen den beiden Leiteranschlüssen (6) der Verteilerleisten (3) aufweist, an derem einen Ende sich zur Bildung des Kontaktfederbeines zwei einen Steckkontaktschlitz (16) zwischen sich bildende Federstücke (17) befinden, die zum seitlichen Aufsetzen auf das Stromleitstück (13) umgebogen sind und ferner an dem anderen Ende der Verbindungsschiene (15) an einem umgebogenen Endabschnitt sich eine Stecklasche (18) zum Kontaktieren des bodenseitigen Steckkontaktelementes (10) eines Leiteranschlusses (6) befindet.

4. Anordnung nach einem der vorhergehenden Ansprüche. dadurch gekennzeichnet, daß an der Verbindungsschiene (15') des Brückers (14') zwischen den endseitigen Federstücken (17) und dem umgebogenen Ende mit der Stecklasche (18) weitere an Einkröpfungen (27) angeordnete Stecklaschen (18) vorgesehen sind.

5. Anordnung nach einem der vorhergehenden Ansprüche, dadurch gekennzeichnet, daß zur Querverteilung der elektrischen Leistung in den Verteilerleisten (3) an den Stromschienenstücken (9) der Leiteranschlüsse (6) seitlich Buchsenkontakte (10) und Stecklaschen (11) derart angeordnet sind, daß bei der Anreihung zur Bildung der Verteilerleisten (3) die Stecklaschen (11) die Buchsenkontakte (10) in Reihungsrichtung benachbarter Leiteranschlüsse (6) kontaktieren und die Buchsenkontakte (10) zur Bildung der bodenseitigen Steckkontaktelemente auch zum Boden hin offen sind.

6. Anordnung nach einem der vorhergehenden Ansprüche, dadurch gekennzeichnet, daß sie in parallel zueinander angeordneten Aufnahmen (4) in entsprechenden Gehäusebereichen eines aus einzelnen Anschlußscheiben (1, 2) zusammengesetzten Anschlußblocks angeordnet sind.

7. Anordnung nach Anspruch 5, dadurch gekennzeichnet, daß diejenige Anschlußscheibe (2) des Anschlußblocks, in der der Brücker (14) und das Stromleitstück (13) angeordnet sind, die bezüglich der elektrischen Querverteilung und der Potentialverzweigung eingangsseitige Anschlußscheibe des Anschlußblockes ist.

8. Anordnung nach Anspruch 2 und einem der Ansprüche 5 - 6, dadurch gekennzeichnet, daß in dem Gehäuse (5) der Anschlußscheibe (2) eine Gegenlagerfläche (20) für das Abstützelement (19) des Brückers (14) gebildet ist.

9. Anordnung nach Anspruch 3 und einem der Ansprüche 5 - 7, dadurch gekennzeichnet, daß der Brücker (14) mit seiner Verbindungsschiene (15) zwischen zwei Rippen (21, 22) des Gehäuses (5) der Anschlußscheibe (2) angeordnet ist.

## Claims

1. An arrangement of mutually parallel distribution strips each with a respective plurality of conductor connections (6) which are arranged in side-by-side relationship and which include current bar portions (9), and a cross-distribution of the electrical power by way of the current bar portions within the respective distribution strips, characterised in that at least one conductor connection (6) of a distribution strip (3) and the adjoining conductor connection (6) of at least one further distribution strip (3) which is arranged in mutually parallel relationship have plug contact elements (10) at the bottoms on their current bar portions (9) for a potential branching which is additional to the cross-distribution, and there is provided a bridge portion (14, 14') having a contact spring leg (16, 17) with which a current conduction portion (13) which contacts the bottom plug contact element (10) of the one conductor connection (6) of the one distribution strip (3) for potential branching can be contacted and the bridge portion (14, 14') also has at least one plug contact element (18) with which the bottom plug contact element (10) of the adjoining conductor connection (6) of the adjacent distribution strip (3) can be contacted.

2. An arrangement according to claim 1 characterised in that the bridge portion (14, 14') has a support element (19) extending in opposite relationship to the plug contact element (18).

3. An arrangement according to one of the preceding claims characterised in that the bridge portion (14) has a connecting bar (15) for bridging over the distance between the two conductor connections (6) of the distribution strips (3), at one end of which to form the contact leg spring there are disposed two spring portions (17) which form between them a plug contact slot (16) and which are bent over for laterally fitting on to the current conduction portion (13) while also disposed at the other end of the connecting bar (15) on a bent-over end portion is a plug tongue (18) for contacting the bottom plug contact element (10) of a conductor connection (6).

4. An arrangement according to one of the preceding claims characterised in that provided on the connecting bar (15') of the bridge portion (14') between the end spring portions (17) and the bent-over end with the plug tongue (18) are further plug tongues (18) arranged on bent-in portions (27).

5. An arrangement according to one of the preceding claims characterised in that for cross-distribution of the electrical power in the distribution strips (3) socket contacts (10) and plug tongues (11) are laterally arranged on the current bar portions (9) of the conductor connections (6) in such a way that in the line array to form the distribution strips (3) the plug tongues (11) contact the socket contacts (10) in the direction of the row of adjacent conductor connections (6) and the socket contacts (10) are also open towards the bottom to form the bottom plug contact elements.

6. An arrangement according to one of the preceding claims characterised in that the distribution strips are arranged in receiving means (4) disposed in mutually parallel relationship in corresponding casing regions of a connecting block composed of individual connecting plates (1, 2).

7. An arrangement according to claim 5 characterised in that that connecting plate (2) of the connecting block, in which the bridge portion (14) and the current conduction portion (13) are arranged, is the connecting plate of the connecting block which is at the input side in relation to the electrical cross-distribution and potential branching.

8. An arrangement according to claim 2 and one of claims 5 and 6 characterised in that a counterpart bearing surface (20) for the support element (19) of the bridge portion (14) is formed in the casing (5) of the connecting plate (2).

9. An arrangement according to claim 3 and one of claims 5 to 7 characterised in that the bridge portion (14) is arranged with its connecting bar (15) between two ribs (21, 22) of the casing (5) of the connecting plate (2).

## Revendications

1. Agencement de barres de distribution parallèles les unes aux autres comportant chacune plusieurs branchements de conducteur (6) disposés côte à côte, contenant des parties de rail conducteur (9) et comportant une distribution transversale de puissance électrique sur les parties de rail conducteur chaque fois à l'intérieur des barres de distribution, caractérisé en ce qu'au moins un branchement de conducteur (6) d'une barre de distribution (3) et le branchement de conducteur (6) adjacent d'au moins une autre barre de distribution (3) disposée parallèlement, possèdent sur leurs parties de rail conducteur (9), des éléments de contact à enfichage (10) côté fond pour une dérivation de potentiel supplémentaire à la distribution transversale, et en ce qu'il est prévu un contact de pontage (14, 14'), qui présente une jambe de force à ressort de contact (16, 17), avec laquelle une pièce conductrice de courant (13) en contact avec l'élément de contact à enfichage (10) côté fond d'un un branchement de conducteur (6) d'une barre de distribution (3) en vue de la dérivation de potentiel, peut être mise en contact et le contact de pontage (14, 14') comporte en outre au moins un élément de contact à enfichage (18), avec lequel l'élément de contact à enfichage (10) du branchement de conducteur (6) adjacent de la barre de distribution (3) voisine peut être mis en contact.

2. Agencement selon la revendication 1, caractérisé en ce que le contact de pontage (14, 14') présente un élément d'appui (19) s'étendant à l'opposé de l'élément de contact à enfichage (18).

3. Agencement selon l'une des revendications précédentes, caractérisé en ce que le pontage de contact (14) présente un rail de liaison (15) pour le pontage de la distance entre les deux branchements de conducteur (6) des barres de distribution (3), à une extrémité duquel se trouvent, pour former la jambe de force à ressort de contact, deux pièces à ressort (17), formant entre elles une fente de contact par enfichage (16) qui sont recourbées pour être placées latéralement sur la pièce conductrice de courant (13) et en outre, à l'autre extrémité du rail de liaison (15) se trouve, sur une partie d'extrémité recourbée, un étrier à enfichage (18) en vue d'établir le contact avec l'élément de contact à enfichage (10) côté fond d'un branchement de conducteur (6).

4. Agencement selon l'une des revendications précédentes, caractérisé en ce que sur le rail de liaison (15') du contact de pontage (14'), entre les pièces de ressort (17) terminales et l'extrémité recourbée avec l'étrier à enfichage (18), sont prévus d'autres étriers à enfichage (18) disposés sur des coudes (27).

5. Agencement selon l'une des revendications précédentes, caractérisé en ce que, pour la distribution transversale de la puissance électrique dans les barres de distribution (3), sont disposés latéralement sur les parties de rail conducteur (9) des branchements de conducteur (6), des contacts à douille (10) et des étriers à enfichage (11), de manière que lorsqu'ils sont juxtaposés pour former les barres de distribution (3), les étriers à enfichage (11) viennent en contact avec les contacts à douille (10) dans le sens de juxtaposition de branchements de conducteur (6) voisins et les contacts à douille (10) sont ouverts aussi vers le fond, pour former les éléments de contact à enfichage côté fond.

6. Agencement selon l'une des revendications précédentes, caractérisé en ce que les barres de distribution sont disposées dans des logements (4) parallèles entre eux dans des zones correspondantes du boîtier d'un bloc de branchement constitué de disques de branchement (1, 2) individuels.

7. Agencement selon la revendication 5, caractérisé en ce que le disque de branchement (2) du bloc de branchement, dans lequel sont disposés le contact de pontage (14) et la pièce conductrice de courant (13), est le disque de branchement du bloc de branchement côté entrée par rapport à la distribution transversale électrique et à la dérivation de potentiel.

8. Agencement selon la revendication 2 et l'une des revendications 5 et 6, caractérisé en ce que, dans le boîtier (5) du disque de branchement (2), est formée une contre-surface de palier (20) pour l'élément d'appui (19) du contact de pontage (14).

9. Agencement selon la revendication 1 et l'une des revendications 5 à 7, caractérisé en ce que le contact de pontage (14) est disposé avec son rail de liaison (15) entre deux nervures (21, 22) du boîtier (5) du disque de branchement (2).
